# EUROPÄISCHE PATENTSCHRIFT

(11) **EP 0 279 919 B1**
(45) Veröffentlichungstag und Bekanntmachung des Hinweises auf die Patenterteilung: **24.10.1990**
(21) Anmeldenummer: 87117504.8
(22) Anmeldetag: 26.11.1987
(51) Int. Cl.: E04D 13/16

(54) **Unterdach**
Roofing structure with improved acoustical insulation
Sous-toiture à isolation phonique

(30) Priorität: 02.02.1987 DE 3703013
(43) Veröffentlichungstag der Anmeldung: 31.08.1988
(73) Patentinhaber: Helfrecht, Manfred, D-8598 Waldershof II (DE)
(72) Erfinder: Helfrecht, Manfred, D-8598 Waldershof II (DE)
(74) Vertreter: Fleuchaus, Leo, Dipl.-Ing.

(56) Entgegenhaltungen:
- EP-A- 0 068 989
- DE-A- 2 842 778
- DE-A- 3 232 048

## Beschreibung

### Unterdach

Die Erfindung betrifft ein Unterdach für mit Dacheindeckugsplatten eingedeckte Dächer nach dem Oberbegriff des Anspruches 1.

Durch die DE-OS 32 32 048 ist ein Unterdach aus einem wärmedämmenden Belag bekannt, bei welchem etwa der Dicke der Dachlatte entsprechende Wärmedämmplatten in Folienschalen zwischen Dachlatten verlegt sind. Die abgewinkelten, über die Dachlatten greifenden Randstreifen der Folienschale haben eine waffelartige Ausprägung, um einerseits ein hartes Aufliegen der Dacheindeckungsplatten auf den Dachlatten zu verhindern und einer Bruchgefahr bei Hagelschlag entgegenzuwirken und andererseits eine Belüftung zu bewirken.

Bei mit Wärmedämmplatten aufgebauten Unterdächern bewirken die Dämmplatten aufgrund der verwendeten Materialien für die Dämmplatten auch eine Schalldämmung. Es wurde jedoch immer wieder festgestellt, daß die Qualität der Schalldämmung weit hinter den Erwartungen zurückbleibt, und daß außerdem Knackgeräusche auftreten, welche offensichtlich von der Wärmebewegung der Elemente des Unterdaches ausgelöst werden. Als Bereiche, welche für die Schallübertragung besonders verantwortlich sind und in welchen auch die Knackgeräusche ausgelöst werden, haben sich die Bereiche der Auflage des Unterdaches auf den Dachlatten erwiesen. In diesen Auflagebereichen auf den Dachlatten findet offensichtlich die Hauptschallübertragung statt.

Versuche mit schallschluckenden Schaumstoffauflagen auf den Dachlatten haben zu einer Verbesserung der Schalldämmung und zur Unterdrückung der Knackgeräusche beigetragen. Ein solcher Schaumstoffüberzug auf den Dachlatten ist jedoch sehr aufwendig und teuer und für den praktischen Einsatz nicht rentabel. Auch da waffelartige Ausprägen der auf den Dachlatten aufliegenden Randstreifen der Folienschalen, wie sie beim Stand der Technik für einen anderen Zweck bekannt sind, wurden erprobt, wobei man jedoch festgestellt hat, daß sich eine Schalldämmung im gewünschten Ausmaß nicht erreichen läßt. Es wird angenommen, daß die waffelartige Ausprägung aufgrund ihrer verhältnis mäßig kleinen Struktur zuviel Auflageflächen auf den Dachlatten hat und damit im Überlappungsbereich eindringende Schallschwingungen, wie Körperschall, unmittelbar auf die Dachlatten überträgt.

Der Erfindung liegt die Aufgabe zugrunde, ein Unterdach der eingangs genannten Art so auszubilden, daß eine möglichst hohe Schalldämmung im Überlappungsbereich über den Dachlatten bei gleichzeitiger Belüftung der unterseitigen Auflagebereiche der Dacheindeckungsplatten erreichbar ist und Knackgeräusche unterdrückt werden.

Diese Aufgabe wird durch die Merkmale des Anspruches 1 gelöst.

Durch diese Wellenstruktur der sich auf den Dachlatten abstützenden Deckungsstreifen bzw. der über die Dachlatten greifenden Randstreifen der Folienschale werden offensichtlich genügend große Hohlräume geschaffen, die wie Hohlraumresonatoren wirken und eine Phasendrehung für die Schallwellen bewirken, so daß durch Überlagerung von Schallwellen gegensätzlicher Phase zumindest teilweise eine Schallauslöschung erreicht wird. Gleichzeitig begünstigen die Hohlräume die Verdunstung der Feuchtigkeit, die durch Kondensation entstehen kann.

Da nach einer weiteren Ausgestaltung die Wellenlänge der den Oberseiten der Dachlatte zugeordneten Wellen größer als die Wellenlänge der den Stirnseiten der Dachlatte zugeordneten Wellen ist, ergeben sich unterschiedlich große Hohlräume, die sich auf die Phasendrehung unterschiedlich und damit günstig auf die Schallauslöschung auswirken. Die Entstehung unterschiedlich großer Hohlräume wird auch dadurch begünstigt, daß in der Praxis die Wellenberge nicht gleichmäßig linienförmig aufliegen und damit benachbarte Wellentalbereiche räumlich miteinander in Verbindung stehen, was die Schaffung von Resonanzhohlräumen unterschiedlicher Volumina weiter begünstigt und auch der besseren Beseitigung von Kondensat dient.

Durch die Wellenstruktur werden die Randstreifen der an sich sehr formsteifen Folienschale flexibter, was sich ebenfalls für die Unterdrückung der Übertragung von Körperschall als vorteilhaft erweist. Nach einer weiteren Ausgestaltung ist vorgesehen, daß bei der Verwendung dicker, sich mit Überdeckungs streifen auf den Dachlatten abstützenden Wärmedämmplatten der Oberflächenbereich zwischen traufseitigem Rand und Einhängenut für die Dacheindeckungsplatten ebenfalls mit einer Wellenstruktur versehen ist, wobei die Wellenberge und -täler senkrecht zur Längsrichtung der Dachlatte verlaufen. Diese Wellenstruktur dient hauptsächlich der Unterdrückung von Knackgeräuschen aufgrund unvermeidlicher Wärmebewegung.

Um jedoch eine sichere Auflage des kopfseitigen Randes der Dacheindeckungsplatte auf dem Wärmedämmelement zu gewährleisten, ist vorgesehen, daß die Kante zwischen der Auflagefläche für die kopfseitigen Ränder der Dacheindeckungsplatten und der Einhängenut eben durchlaufend und gerinfügig erhöht ausgebildet ist. Durch diese Formgebung wird eine durchgehende Auflage des kopfseitigen Randes der Dacheindeckungsplatten gewährleistet, wobei dieser Rand genügend schmal ist, um eine Wärmebewegung zwischen der Dacheindeckungsplatte und der Wärmedämmplatte im Eigenelastizitätsbereich auszugleichen. Dies wirkt sich in der gleichen Weise wie die Linienauflage der Wellenberge aus, da sich wegen der geringen Auflagefläche und dem verhältnismäßig geringen Auflagedruck keine Reibhemmung bei der Wärmebewegung aufbauen kann, die sich durch plötzliche Bewegung ausgleicht.

Für die vorteilhafte Unterdrückung von Schallübertragung und von Knackgeräuschen wirken sich Wellenstrukturen in Form sinusähnlicher Wellen oder dreieckförmiger und/oder impulsförmiger Wellen kaum unterschiedlich aus.

Aus diesem Grund ist es auch möglich, die Wellenstruktur als Rechteckwelle auszubilden und zwar insbesondere im Bereich der Auflagefläche der kopfseitigen Ränder der Dacheindeckungsplatten zwischen der Einhängenut und der traufseitigen Stirnkante der Wärmedämmplatten. Diese rechteckförmigen Wellen oder impulsförmigen Wellen, wenn die Erhebungen schmaler als die Vertiefungen sind, bieten gleichmäßig verteilte Auflagestreifen für die Dacheindeckungsplatten, welche sicherstellen, daß die nicht unterstützten Bereiche nicht zu groß werden.

Zur Unterstützung der Unterdrückung von Knackgeräuschen ist auch vorgesehen, daß die ineinandergreifende Wellenstruktur von Wärmedämmplatte und Folienwanne derart aneinander angepaßt ist, daß bei gleicher Wellenlänge unterschiedliche Wellenformen lose ineinandergreifen. Zu diesem Zweck ist vorgesehen, daß die Wellenstruktur zumindest einen Teil Wellenberge hat, die schmaler als die Wellentäler sind.

Im Oberflächenbereich zwischen traufseitigem Rand und Einhängenut können auch Noppen und Stege vorgesehen sein. Durch Einschnitte in den Stegen und der Wellenstruktur wird sowohl das Resonanzverhalten als auch die Verdunstung von Feuchtigkeit vorteilhaft beeinflußt.

Die Erfindung ergibt sich auch aus der nachfolgenden Darstellung von Ausführungsbeispielen in Verbindung mit den Ansprüchen und der Zeichnung. Es zeigen
Fig. 1 eine perspektivische Teilansicht eines vertikal verlaufenden Stoßes zweier benachbarter Wärmedämmplatten über einer Dachlatte in leicht auseinandergezogener Darstellung;
Fig. 2 eine der Fig. 1 entsprechende Darstellung mit in den Folienschalen eingelegten Wärmedämmplatten;
Fig. 3 eine weitere Ausführungsform der Erfindung, bei der die Wärmedämmplatten nur im Bereich zwischen Dachlatten in Folienbahnen verlegt sind;
Fig. 4, 5 und 6 verschiedene Wellenstrukturen für den Bereich der Aufnahmefläche der kopfseitigen Ränder der Dacheindeckungsplatten und die Einhängenut;
Fig. 7 eine weitere Ausführungsform der Erfindung mit einer impulsförmigen Wellenstruktur im Bereich des Auflagestreifens der Wärmedämmplatte auf der Dachlatte und einer rechteckförmigen Wellenstruktur im Bereich der Auflagefläche für die kopfseitigen Ränder der Dacheindeckungsplatten;
Fig. 8 eine der in Fig. 7 dargestellten Wellenstruktur in einer anderen Ansicht;
Fig. 9 einen Schnitt durch einen Wandbereich des Uberdeckungsstreifens und den entsprechenden Abschnitt der angrenzenden Folienwanne mit unterschiedlicher Wellenstruktur;
Fig. 10 bis 14 weitere Ausführungsformen für die Gestaltung des Oberflächenbereiches zwischen traufseitigem Rand und Einhängenut.

In Fig. 1 ist eine horizontale Stoßfuge zwischen zwei Wärmedämmplatten 10 in einer geschnittenen perspektivischen Darstellung über einer auf einen Sparren 11 angeordneten Dachlatte 12 dargestellt. Die traufseitige Wärmedämmplatte 10 greift mit einem Auflagestreifen 14 firstseitig über die Dachlatte 12. Über den Auflagestreifen 14 greift ein Überdeckungsstreifen 16 der firstseitigen Wärmedämmplatte 10, wobei ein stufenförmiger, an den Überdeckungsstreifen 16 anschließender Ausschnitt 17 auf der Unterseite der Wärmedämmplatte ebenfalls firstseitig über die Dachlatte greift.

Auf der firstseitigen Wärmedämmplatte ist oberseitig eine Einhängenut 20 für nicht dargestellte Dacheindeckungsplatten angebracht, die an ihrer traufseitigen Seitenwand mit einer Wellenstruktur 21 versehen ist. Diese Wellenstruktur ist in der Darstellung dreieckförmig mit senkrecht über die Seitenwand verlaufenden Wellenbergen und Wellentälern versehen.

Zwischen der Einhängenut 20 und dem traufseitigen Ende der Wärmedämmplatte 10 verläuft eine Auflagefläche für die kopfseitigen Ränder der Dacheindeckungsplatten, welche ebenfalls mit einer Wellenstruktur 22 versehen ist. Bei der dargestellten Ausführungsform ist diese Wellenstruktur ebenfalls dreieckförmig, jedoch mit einer größeren Wellenlänge als die Wellenstruktur 21. Die einzelnen Wellenzüge verlaufen dabei von der Einhängenut 20 zum traufseitigen Rand der Wärmedämmplatte. Im Übergangsbereich zwischen der Wellenstruktur 21 und der Wellenstruktur 22 ist eine schmale Auflagekante 23 ausgebildet, auf welcher die Dacheindeckungsplatte am kopfseitigen Ende über die ganze Breite aufliegt. Die Auflage ist im wesentlichen als linienförmige Auflage zu werten, welche ausreichend nachgiebig ist, um bei einer Wärmebewegung zwischen den beiden Teilen eine sich plötzlich lösende Hemmreibung und damit Knackgeräusche zu vermeiden.

Obwohl in der Zeichnung nicht dargestellt, kann die Wellenstruktur 22 auch derart ausgebildet sein, daß die einzelnen Wellenzüge nicht parallel zueinander, sondern keilförmig aufeinande zuverlaufen, indem die Wellenlänge kontinuierlich von der Einhängenut zum traufseitigen Rand der Wärmedämmplatte abnimmt. Dabei ist vorgesehen, daß die Wellenzüge zur Elementmitte hin von beiden Seiten schräg verlaufen.

Unabhängig davon, daß diese Ausgestaltung des Auflagebereiches für den kopfseitigen Rand der Dacheindeckungsplatten auch die Wirkung einer unterseitigen Belüftung für die Dacheindeckungsplatte hat, ist jedoch der Zweck dieser Ausgestaltung die Schaffung von Hohlräumen, welche durch die auf der Auflagekante und den Wellenbergen aufliegende Dacheindeckungsplatte in ihrem Volumen bestimmt werden und zum traufseitigen Ende der Wärmedämmplatte hin offen sind. Diese Hohlräume wirken schallabsorbierend und schallunterdrückend und wirken Knackgeräuschen entgegen.

Da die Dachlatten 12 auf den Sparren mit verhältnismäßig großen Toleranzen befestigt werden, ergeben sich auch beim Verlegen des Unterdaches zwischen den einzelnen Wärmedämmplatten unterschiedlich große horizontale Verlegestöße 25. Es hat sich gezeigt, daß diese Verlegestöße zur Dachlatte hin für die Schalldämmung von Nachteil sind, wobei für diese Erscheinung keine eindeutige physikalische Erklärung gegeben werden kann. Es wird jedoch davon ausgegangen, daß sich in diesem Bereich eine Körperschallübertragung zur Dachlatte hin einstellt, welche die Verschlechterung der Schalldämmung gegenüber dem massiven Element der Wärmedämmplatte begründet.

Diese Vermutung findet auch eine Stütze in der Tatsache, daß das Anbringen einer Wellenstruktur 30 an der Unterseite des Auflagestreifens 14 und einer entsprechenden Wellenstruktur 32 and der Unterseite des Überdeckungsstreifens 16 sowie eine entsprechende Wellenstruktur 33 an den Seitenwänden des die Dachlatte 12 aufnehmenden Ausschnittes die Schalldämmung verbessert. Dabei ist vorgesehen, daß die Wellenzüge der Wellenstrukturen 30 und 32 in Längsrichtung der Dachlatte verlaufen, wogegen die Wellenzüge 33 an den Seitenwänden des die Dachlatte aufnehmenden Ausschnittes senkrecht zur Dachlatte verlaufen. Die Wellenzüge liegen an der Dachlatte im wesentlichen mit dem Wellenberg linienförmig an, wobei wegen der Raumstruktur der Dachlatte die zwischen den einzelnen Wellenzüge entstehenden Hohlräume unregelmäßig miteinander in Verbindung stehen und dadurch akustische Resonanzraume entstehen können, die unterschiedliches Phasenverhalten haben, was offensichtlich durch Phasenüberlagerung zu einer Schallauslöschung führt. Dieses Vorsehen der Wellenstruktur im Auflagebereich auf der Dachlatte hat außerdem den Vorteil, daß bei einer Wärmebewegung die bekannten Knackgeräusche vermieden werden können.

Ein weiterer vorteilhafter Nebeneffekt ergibt sich auch dadurch, daß sich die Wellenstruktur für eine allseitige Belüftung der Dachlatte und der Unterseite der Dacheindeckungsplatten günstig erweist.

In Fig. 2 ist eine Ausführungsform der Erfindung dargestellt, die sich nur durch die Ausbildung der Wellenstruktur und das Verlegen der Wärmedämmplatten 10 in Folienschalen 60 unterscheidet. Die Wellenstruktur 121 an der traufseitigen Wand der Einhängenut 20 hat einen sinusähnlichen Verlauf und geht im Bereich der Auflagefläche für den kopfseitigen Rand der Dacheindeckungsplatte in eine Wellenstruktur 122 über, die ebenfalls sinusähnlich ist. Die einzelnen Wellenzüge dieser Wellenstruktur 122 verlaufen quer zur Wärmedämmplatte, d.h. in der Richtung der Einhängenut 10. Auf der Unterseite des Auflagestreifens 14 ist ebenfalls eine sinusähnliche Wellenstruktur 130 ausgebildet, die in eine entsprechende sinusförmige Wellenstruktur 132 auf der Unterseite des Überdeckungsstreifens 16 übergeht. Die Wellenstruktur an den Seitenwänden des die Dachlatte 12 aufnehmenden Ausschnittes ist dreieckförmig.

Die Folienschalen 60 sind in herkömmlicher Weise aufgebaut, jedoch ist auch in die den Seitenwänden des Ausschnittes für die Dachlatte zugeordneten Ränder eine Wellenstruktur eingeprägt, die der Wellenstruktur an der Wärmedämmplatte entspricht. Dabei kann jedoch, wie später noch anhand in Fig. 9 beschrieben wird, eine unterschiedliche Wellenform Verwendung finden.

Der über die Dachlatte 12 greifende firstseitige Randstreifen 61 sowie der traufseitige Randstreifen 62 der Folienschale 60 sind ebenfalls wellenförmig geprägt und in ihrem Verlauf der Wellenstruktur 130 und 132 an der Unterseite der Wärmedämmplatten im Ausschnitt für die Dachlatte angepaßt. Auch dabei können die anhand der Fig. 9 beschriebenen Maßnahmen Verwendung finden, welche sich auch wegen der unterschiedlichen Schrumpfwerte zwischen dem für die Folienwanne 60 und dem für die Wärmedämmplatte 10 verwendeten Material vorteilhaft auswirken.

Die Ausgestaltung des firstseitig und traufseitig an der Folienwanne 60 angebrachten Randstreifens 261 und 262 geht besonders deutlich auch aus Fig. 3 hervor, welche eine Ausführungsform zeigt, bei der Wärmedämmplatten 110 Verwendung finden, die nur zwischen die Dachlatten eingreifen und diese nicht überdecken. Diese Randstreifen 261 und 262 haben eine sinusähnliche Wellenstruktur 122, wobei die Wellenzüge in Längsrichtung der Dachlatte 12 verlaufen. Die Wellenstruktur 221 am traufseitigen Rand der Folienschale 60 besteht aus aneinander anschließenden Halbwellen, wobei die Wellenzüge senkrecht zur Dachlattenrichtung verlaufen.

An der Traufseite der Wärmedämmplatte 110 ist ein stufenförmiger Ausschnitt 220 angebracht, der die Nasen der eingehängten Dacheindeckungsplatten aufnimmt. Die Randstreifen 261 und 262 liegen einerseits längs der Oberkante der Wellenzüge auf der Dachlatte 12 auf und andererseits mit der Wellenstruktur 122 an der Unterseite der Dacheindeckungsplatte an. Dadurch entstehen die gewünschten Hohlräume, welche zur Schallunterdrückung und Belüftung wünschenswert ist. Auch bei dieser Ausführungsform der Erfindung kann vorgesehen sein, daß die Wellenstrukturen der Randstreifen 261 und 262 unterschiedlich gestaltet sind, so daß sie ebenso wie bei der in Fig. 9 erläuterten Ausführung ineinandergreifen un zusätzliche Hohlräume bilden.

In den Fig. 4, 5 und 6 sind verschiedene Ausführungsformen des Übergangsbereiches der Wellenstrukturen von der Einhängenut zur Auflagefläche für die kopfseitigen Ränder der Dacheindeckungsplatten dargestellt. Dabei sind in den Fig. 4 und 5 an die Ränder der Folienwanne anschließende Randstreifen und in Fig. 6 ein Ausschnitt einer Ausführungsform dargestellt, wie sie in Verbindung mit Fig. 1 Verwendung finden kann. Fig. 4 und Fig. 6 zeigen für die Auflagefläche der Dacheindeckungsplatten dreieckförmige Wellenstrukturen 22, wogegen Fig. 5 eine sinusähnliche Wellenstruktur 122 zeigt. Bei der Ausführungsform gemäß Fig. 6 geht die dreieckförmige Wellenstruktur über die Auflagekante 23 in eine wellenförmige Struktur 121 über, wobei die Wellenberge der Wellenstruktur 22 etwa in der Ebene der Oberfläche der Auflagekante 23 enden, so daß der von der aufliegenden Dacheindeckungsplatte umschlossene jeweilige, für die akustische Wirkung wirksame Raum nach der Auflagekante hin möglichst abgeschlossen ist.

Bei der Ausführungsform gemäß Fig. 5 geht die sinusähnliche Wellenstruktur 122 in die sinusähnliche Wellenstruktur 121 über. Obwohl in den Fig. 4 und 5 die Wellenlänge der Wellenstruktur des Randstreifens und der Seitenwand der Einhängenut mit gleicher Wellenlänge dargestellt sind, ist es zweckmäßig, wie bereits erwähnt, eine unterschiedliche Wellenlänge für die beiden Wellenstrukturen vorzusehen.

In Fig. 7 und 8 ist eine besondere Ausgestaltung der Wellenstruktur im Bereich der Einhängenut und der Auflagefläche für die Dacheindeckungsplatten dargestellt, wobei eine rechteckförmige Wellenstruktur 322 Verwendung findet. Der Darstellung nicht entnehmbar können die Dachflächen der Wellenberge gerinfügig ballig ausgeführt sein, um die Kontaktfläche mit der aufgelegten Dacheindeckungsplatte zu verringern. Die rechteckförmigen Wellenzüge haben eine von der traufseitigen Kante zur Einhängenut 320 der Wärmedämmplatte 310 ansteigende Amplitude, die sich kurz vor der Einhängenut 320 ganz wesentlich verringert, so daß eine kantenartige Erhebung entsteht, die als Abschluß für die Wellentäler dient. Die Wellenberge werden als flache Erhebung um die Auflagekante herum in die Seitenwand der Einhängenut 320 weitergeführt, wie dies aus Fig. 8 hervorgeht. Dadurch ergibt sich in der traufseitigen Seitenwand der Einhängenut eine rechteckförmige Wellenstruktur 321 mit geringer Amplitude. Bei dieser Ausgestaltung der Wellenstruktur entstehen zwischen den einzelnen Wellenbergen akustisch wirksame Hohlräume, die zur Einhängenut hin einen Öffnungsbereich mit geringem Querschnitt haben.

Obwohl in den Darstellungen gemäß Fig. 7 und 8 die rechteckförmigen Wellenzüge mit gleichbleibender Wellenlänge dargestellt sind, ist es auch vorgesehen, die Wellenstruktur derart auszugestalten, daß sie eine von der Einhängenut 321 aus zum traufseitigen Ende der Wärmedämmplatte abnehmende Wellenlänge hat. Dadurch entstehen schräg verlaufende Wellenzüge, wobei vorgesehen ist, daß ein senkrecht zur Einhängenut verlaufender Wellenzug im Mittelbereich des Elementes verläuft und von beiden Seiten die übrigen Wellenzüge schräg gegen diesen Mittelbereich ausgebildet sind. Die Wellentäler sind zum traufseitigen Ende hin offen, so daß die nach dem Auflegen der Dacheindeckungsplatten gebildeten Hohlräume wie Resonanzhohlräume wirken können, die insbesondere bei den schräg verlaufenden Wellenzügen für die Schallwellen unterschiedliche Phasenbedingungen anbieten, so daß durch Phasenüberlagerung eine Schallunterdrückung möglich ist.

Für eine praktische Ausführungsform ist vorgesehen, daß der Einlaßschlitz auf der Traufseite der Wärmedämmplatte etwa 1 mm hoch und gemäß der Wellenstruktur zwischen 6 und 15 mm breit ist. Die Amplitude der Rechteckwelle kann von einer Größe von 1 mm im Bereich des Einlaßschlitzes bis zur Auflagekante 323 auf 5 bis 8 mm ansteigen, um dann im Bereich der Auflagekante auf 1 mm zurückzugehen. Mit dieser Amplitude verläuft der Wellenzug auch in die Einhängenut 320.

In Fig. 7 ist auch der stufenförmige Ausschnitt 317 erkennbar, in den eine nicht dargestellte Dachlatte eingreift. In diesem Ausschnitt ist sowohl die dem Auflagestreifen zugeordnete Wellenstruktur als auch die der Seitenwandung des Ausschnittes zugeordnete Wellenstruktur als Rechteckwelle ausgebildet, wobei jedoch die Vorder- und Rückflanke nicht sehr steil ausgebildet ist. Dadurch ergibt sich ein trapezförmiger Verlauf. Obwohl in den Fig. 7 und 8 nicht dargestellt, kann die Wärmedämmplatte 310 auch in Folienschalen verlegt sein. Dabei ist eine Ausgestaltung von besonderem Vorteil, wie sie anhand der Fig. 9 beschrieben wird. In Fig. 9 ist ein Abschnitt der Seitenwand des Ausschnittes vorgesehen, in welchem die Dachplatte eingelegt wird un der in Fig. 7 mit 317 bezeichnet ist. Wie bereits erwähnt, hat die Seitenwandung eine trapezförmige Wellenstruktur 318, wogegen für die dieser Wandfläche zugeordnete Seitenwand der Folienschale eine inpulsförmige Wellenstruktur 319 zugeordnet ist, wobei die einzelnen Impulse sinuswellenartige Erhöhungen darstellen, deren Impulsbreite wesentlich schmäler als die halbe Wellenlänge der trapezförmigen Wellenstruktur 318 ist. Dadurch entstehen zwischen der Wärmedämmplatte und der Folienschale HohJräume 340, die nicht nur eine schalldämmende Wirkung haben, sondern auch besonders vorteilhaft zur Unterdrückung von Knackgeräuschen bei Wärmebewegungen hilfreich sind. Durch die Maßnahmen der Erfindung ergibt sich eine wesentlich verbesserte Schalldämmung, in dem für die Schallübertragung kritischen Bereich um die Dachlatte, wobei sich als Nebeneffekt eine bessere Belüftung der kopfseitigen Ränder der Dacheindeckungsplatten sowie der Dachlatten einstellt.

In den Fig. 10 bis 14 sind weitere Ausgestaltungen der Oberfläche zwischen traufseitigem Rand und Einhängenut 20 gezeigt, wobei außer Wellenstrukturen 422 gemäß Fig. 10 und 13 auch Noppen 420 gemäß Fig. 14 und Stege 421 bzw. Gittersteg 423 gemäß Fig. 11 und 12 gezeigt sind. Die Wellenstrukturen 422 sind mit Einschnitten 425 versehen, welche auch in den Stegen und Gitterstegen angebracht sein können, obwohl dies nicht gezeigt ist.

## Patentansprüche

1. Unterdach für mit Dacheindeckungsplatten eingedeckte Dächer, bestehend aus zwischen Dachlatten eingreifenden Wärmedämmplatten, die auf vorgeformeten, zwischen die iDachlatten eingreifenden formstabilen Folienschalen verlegt sind, deren parallel zu den Dachlatten verlaufende abgewinkelte Randstreifen auf diesen aufliegen und eine Auflage für übergreifende first- und traufseitige Überdeckungsstreifen bei der Verwendung von dicken Wärmedämmplatten oder eine Auflage für die kopfseitigen Ränder der Dacheindeckungsplatten bei der Verwendung dünner Wärmedämmplatten bildet,
dadurch gekennzeichnet,
daß die sich auf und/oder an der Dachlatte (12) abstützenden Überdeckungs- und Auflagestreifen (16, 14) bzw. Stirnflächen (17) zweier benachbarter Wärmedämmplatten (10) und/oder die über die Dachlatte (12) greifenden Randstreifen (61, 62) der Folienschale (60) wellenförmig ausgebildet sind, und daß die der Oberseite der Dachlatte (12) zugeordneten Wellenzüge in Längsrichtung zur Dachlat-

te und die den Stirnseiten der Dachlatte (12) zugeordneten Wellenzüge in Querrichtung zur Dachlatte (12) verlaufen.

2. Unterdach nach Anspruch 1,
dadurch gekennzeichnet,
daß die Wellenlänge der der Oberseite der Dachlatte zugeordneten Wellenstruktur (30) größer als die Wellenlänge der den Stirnseiten der Dachlatte zugeordneten Wellenstruktur (32) ist.

3. Unterdach nach Anspruch 1 oder 2,
dadurch gekennzeichnet,
daß nur der traufseitige Randstreifen (62) der Folienschale (60) mit einer Wellenstruktur versehen ist.

4. Unterdach nach einem der Ansprüche 1 bis 3,
dadurch gekennzeichnet,
daß bei dicken, sich mit Überdeckungs- und Auflagestreifen (16, 14) auf den Dachlatten 812) abstützenden Wärmedämmplatten (10) der Oberflächenbereich zwischen traufseitigem Rand und Einhängenut (20) für die Dacheindeckungsplatten ebenfalls mit einer unterbrochenen Struktur (22) versehen ist.

5. Unterdach nach Anspruch 4,
dadurch gekennzeichnet,
daß eine Auflagekante (23) zwischen der Auflagefläche für die kopfseitigen Ränder der Dacheindeckungsplatten und der Einhängenut (20) eben durchlaufend und geringfügig erhöht ausgebildet ist.

6. Unterdach nach einem oder mehreren der Ansprüche 1 bis 5,
dadurch gekennzeichnet,
daß die Struktur aus einer sinusähnlichen Welle, einer dreieckförmigen und/oder impulsförmigen Welle besteht.

7. Unterdach nach den Ansprüchen 4 und 6,
dadurch gekennzeichnet,
daß die Wellenberge im Bereich der Auflagefläche für die kopfseitigen Ränder der Dacheindeckungsplatten in die Einhängenut (20) verlaufend ausgebildet sind,
daß die Amplitude der Wellenstruktur im Bereich der Auflagefläche in Richtung von der traufseitigen Kante zur Einhängenut (320) zunehmend größer wird,
und daß die Amplitude zumindest im Übergangsbereich zur Einhängenut unter Ausbildudng einer Einhängekante (323) auf einen Minimalwert von etwa 1 mm oder größer verringert wird.

8. Unterdach nach einem oder mehreren der Ansprüche 1 bis 7,
dadurch gekennzeichnet,
daß die ineinandergreifende Wellenstruktur (318, 319) von Wärmedämmplatte und Folienwanne derartig aneinander angepaßt ist, daß sie bei gleicher Wellenlänge und unterschiedlichen Wellenformen lose ineinandergreifen und dazwischen Freiräume verbleiben.

9. Unterdach nach einem der Ansprüche 1 bis 3,
dadurch gekennzeichnet,
daß der Oberflächenbereich zwischen traufseitigem Rand und Einhängenut (20) mit Noppen (420), Stegen bzw. Gitterstegen (421, 423) versehen ist.

10. Unterdach nach einem oder mehreren der Ansprüche 1 bis 9,
dadurch gekennzeichnet,
daß die Wellenstrukturen (22) für die Stege (421) mit Einschnitten (425) versehen sind.

11. Unterdach nach Anspruch 10,
dadurch gekennzeichnet,
daß die Wellenstrukturen sowie die Stege bzw. Gitterstege senkrecht und/oder waagrecht und/oder schräg zur Dachlatte verlaufen.

## Claims

1. Roofing structure for roofs to be covered with roofing plates, consisting of thermal insulation plates engaging between the roof laths, which are placed upon preformed foil moulds of stable shapes engaging in between the roof laths, the angular marginal strips of which extending parallel to said roof laths repose upon same and form a support for overlapping ridge-sided and eaves-sided cover strips when thick thermal insulation plates are used, or a support for the head-sided edges of the roofing plates when thin thermal insulation plates are used, characterized in that the said cover and support strips (16, 14) or front faces (17) of two adjacent thermal insulation plates (10) supported on and/or at the roof lath (12), and/or the marginal strips (61, 62) of the foil mould (60) engaging over the roof lath (12) respectively are wave-shaped, and that the wave trains coordinated with the upper side of the said roof lath (12) extend in longitudinal direction of the roof lath, and the wave trains coordinated with the front faces of the roof lath (12) extend in transversal direction of the roof lath (12).

2. Roofing structure according to claim 1, characterized in that the wave length of the wave structure (30) coordinated with the upper side of the roof lath is larger than the wave structure (32) coordinated with the front faces of the roof lath.

3. Roofing structure according to claim 1 or 2, characterized in that the eaves-sided marginal strip (62) of the foil mould (60) only is provided with a wave structure.

4. Roofing structure according to one of the claims 1 through 3, characterized in that, in the case of thick thermal insulating plates (10) supported on the roof laths (12) by means of overlapping and support strips (16, 14), the surface area between the eaves-sided edge and the hook-in groove (20) for the roofing plates are likewise provided with an interrupt structure (22).

5. Roofing structure according to claim 4, characterized in that a lay-on edge (23) between the bearing area for the head-sided edges of the roofing plates and the hook-in groove (20) is formed plane and throughgoing and slightly raised.

6. Roofing structure according to one or a plurality of the claims 1 through 5, characterized in that said structure consists of a sinusoidal wave, a triangular wave and/or a pulse-shaped wave.

7. Roofing structure according to claim 4 and 6, characterized in that the wave crests in the area of the bearing face for the head-sided edges of the roofing plates are formed running into said hook-in groove (20), that the amplitude of said wave structure in the area of the bearing face gets increasingly larger in the direction from the eaves-sided edge toward the hook-in groove (320), and that the amplitude, at least in the transition area to the hook-in groove, is reduced to a minimum value of approximately 1 mm or larger, forming an hook-in edge (323).

8. Roofing structure according to one or a plurality of claims 1 through 7, characterized in that the interlaced wave structures (318, 319) of the thermal insulation plate and the foil mould are adapted in such a manner as to loosely matching on an identical wave length and differing wave shapes, and that certain clearances remain between same.

9. Roofing structure according to one of claims 1 through 3, characterized, in that the surface area between the eavessided edge and the hook-in groove (20) is provided with knubs (420), ribs or grid ridges (421, 423).

10. Roofing structure according to one or a plurality of the claims 1 through 9, characterized in that the said wave structures (22) for the ribs (421) are provided with cutouts (425).

11. Roofing structure according to claim 10, characterized in that said wave structures and said ribs or grid ridges extend perpendicularly and/or horizontally and/or slantingly with respect to the roof lath.

## Revendications

1. Sous-toiture pour toits couverts de plaques de couverture, consistant en plaques d'isolation thermique qui sont posées sur des coques en film préformées de forme stable qui s'engagent entre les lattes de toiture, dont les bandes de bordure courbées s'étendent parallèlement aux lattes de toiture en reposant sur ces dernières et formant un appui pour les bandes de chevauchement se superposant côté faîte et côté gouttière lorsqu'on utilise des plaques d'isolation thermique épaisses ou un appui pour les bords en tête des plaques de recouvrement de toiture lorsqu'on utilise des plaques d'isolation thermiques minces, caractérisée en ce que les bandes de chevauchement et d'appui (16, 14) ou surfaces frontales (17) qui s'appuient sur et/ ou contre la latte de toit (12) de deux plaques d'isolation thermique voisines (10) et/ou les bandes de bordure (61, 62) de la coque en film (60) s'engageant par dessus la latte de toiture (12), sont de forme ondulée, que les ondulations associées à la face supérieure de la latte de toiture (12) s'étendent dans le sens longitudinal par rapport à la latte de toiture et que les ondulations associées à la face frontale de la latte de toiture (12) s'étendent en direction transversale par rapport à la latte de toiture (12).

2. Sous-toiture selon la revendication 1, caractérisée en ce que la longueur de l'ondulation de la structure ondulée (30) associée à la face supérieure de la latte de toiture est supérieure à la longueur de l'ondulation de la structure ondulée (32) associée à la face frontale de la latte de toiture.

3. Sous-toiture selon les revendications 1 ou 2, caractérisée en ce que seule la bande de bordure (62) côté gouttière de la coque en film (60) est pourvue d'une structure ondulée.

4. Sous-toiture selon l'une des revendications 1 à 3, caractérisée en ce que lorsque des plaques d'isolation thermique (10) épaisses sont utilisées, elles s'appuient sur les lattes de toiture (12) par des bandes de chevauchement et d'appui (16, 14) et que la zone de surface entre le bord côté gouttière et la rainure d'accrochage (20) pour la plaque de recouvrement est également pourvue d'une structure interrompue.

5. Sous-toiture selon la revendication 4, caractérisée en ce qu'un bord d'appui (23) entre la surface d'appui pour les bords en tête des plaques de couverture et la rainure d'accrochage (20) est formé de manière traversante, plane et légèrement surélevée.

6. Sous-toiture selon l'une ou plusieurs des revendications 1 à 5, caractérisée en ce que la structure consiste en une ondulation sinusoïdale, triangulaire et/ou à la manière d'impulsions.

7. Sous-toiture selon les revendications 4 à 6 caractérisée en ce que les crêtes d'ondulation dans la zone de la surface d'appui pour les bords en tête des plaques de couverture sont formées en s'étiolant dans la rainure d'accrochage, que l'amplitude de la structure ondulée dans la zone de la surface d'appui en direction du bord côté gouttière devient de plus en plus grande vers la rainure d'accrochage (320) et que l'amplitude, du moins dans la zone de transition vers la rainure d'accrochage, est réduite en formant un bord d'accrochage (323) à une valeur minimale d'environ 1 mm ou plus.

8. Sous-toiture selon l'une ou plusieurs des revendications 1 à 7, caractérisée en ce que les structures ondulées (318, 319) de la plaque d'isolation thermique et de la coque en film qui s'emboîtent sont adaptées au point que, lorsque la longueur d'ondulation est identique et que la forme d'ondulation est différente, elles s'emboîtent librement en laissant des espaces libres entre deux.

9. Sous-toiture selon l'une de revendications 1 à 3, caractérisée en ce que la zone de la surface entre le bord côté gouttière et la rainure d'accrochage (20) est pourvue de boutons (420), de barrettes, ou de barrettes de grillage (421, 423).

10. Sous-toiture selon une ou plusieurs des revendications 1 à 9, caractérisée en ce que les structures ondulées (22) pour les barrettes (421) sont pourvues d'encoches (425).

11. Sous-toiture selon la revendication 10, caractérisée en ce que les structures ondulées ainsi que les barrettes ou barrettes de grillage s'étendent perpendiculairement et/ou horizontalement et/ou obliquement par rapport à la latte de toiture.
